# EUROPÄISCHE PATENTSCHRIFT

(11) **EP 0 124 794 B1**
(45) Veröffentlichungstag und Bekanntmachung des Hinweises auf die Patenterteilung: **06.05.1987**
(21) Anmeldenummer: 84104033.0
(22) Anmeldetag: 11.04.1984
(51) Int. Cl.: B25C 1/00

(54) **Eintreibgerät für Befestigungsmittel**
Fastener driving tool
Outil pour chasser des attaches

(30) Priorität: 06.05.1983 DE 8313386 U
(43) Veröffentlichungstag der Anmeldung: 14.11.1984
(73) Patentinhaber: Demba Metallwarenfabrik GmbH, D-2072 Bargteheide (DE)
(72) Erfinder: Ghibely, Bruno, D-2070 Ahrensburg (DE)
(74) Vertreter: Patentanwälte Hauck, Graalfs, Wehnert, Döring, Siemons

## Beschreibung

Die Erfindung bezieht sich auf ein Eintreibgerät für Befestigungsmittel, insbesondere für Klammern, Nägel usw., mit einem Gehäuse, in dem ein kraftgetriebener Eintreibstößel angeordnet ist, einem am Gehäuse angeordneten Werkzeugabschnitt, der einen Eintreibkanal enthält, in dem der Eintreibstößel während des Eintreibvorgangs geführt ist, einem Magazin für die Befestigungsmittel, in dem die Befestigungsmittel mit Hilfe eines durch eine Feder vorgespannten Vorschiebers in Richtung Eintreibkanal vorgeschoben werden, und einem von einem Betätigungsabschnitt betätigbaren Rückstellglied, das mit einem Nocken in einer Ausnehmung des Werkzeugabschnitts hineinsteht, wobei der Nocken in eine erste Stellung des Rückstellgliedes auf der dem Magazin gegenüberliegenden Seite außerhalb des Eintreibkanals liegt und den Vorschub des jeweils vorderen Befestigungsmittels in den Eintreibkanal freigibt und in der zweiten Stellung am jeweils vorderen Befestigungsmittel angreift und seinen Vorschub in den Eintrebkanal verhindert.

Ein derartiges Eintreibgerät ist aus der DE-B-1 911 341 bekannt geworden. Das Rückstellglied ist Teil einer Sicherheitseinrichtung. Sie enthält eine auf der dem Magazin abgewandten Seite des Eintreibkanals angeordnete federnde Sperre, die in der Ruhestellung in den Eintreibkanal hineinragt und den Vorschub des jeweils vorderen Befestigungsmittels in den Eintreibkanal verhindert. Der Werkzeugabschnitt weist einen den Eintreibkanal überragenden Betätigungsabschnitt auf, der beim Aufsetzen des Eintreibgeräts auf das Werkstück nach oben verschoben wird und die federnde Sperre aus dem Eintreibkanal herausbewegt. Bei dem bekannten Eintreibgerät wird auf diese Weise verhindert, daß ein Befestigungsmittel ausgetrieben wird, ohne daß das Eintreibgerät auf ein Werkstück aufgesetzt wird. Erst durch Aufsetzen des Werkzeugabschnitts auf ein Werkstück kann das jeweils vordere Befestigungsmittel in den Eintreibkanal vorgeschoben werden.

In vielen Fällen reicht ein einmaliger Eintreibschlag eines Eintreibstößels nicht aus, um das Befestigungsmittel vollständig in das Werkstück einzutreiben. Dies ist etwa der Fall bei sehr Langen Befestigungsmitteln oder bei einem sehr harten Werkstück. Bei elektromagnetisch angetriebenen Antreibstößeln erfordert eine hohe Eintreibkraft eine entsprechende Dimensionierung von Magnetspule und Anker. Dadurch wird ein Einteibgerät u. U. zu schwer und unhandlich.

Der Erfindung liegt die Aufgabe zugrunde, ein Eintreibgerät für Befestigungsmittel zu schaffen, dessen Eintreibstößel als Schlagwerkzeug verwendet. werden kann.

Diese Aufgabe wird erfindungsgemäß dadurch gelöst, daß die erste Stellung des Nockens seine Normalstellung ist, daß der Nocken durch den handbetätigten Betätigungsabschnitt in die zweite Stellung bringbar ist und der Nocken in der zweiten Stellung den Eintreibkanal für eine beliebige Zahl von Eintreibschlägen des Stößels ebenfalls freigibt.

Beim erfindungsgemäßen Eintreibgerät dient das Rückstellglied dazu, im gewünschten Fall die Befestigungsmittel, z. B. den Klammernstab, im Magazin entgegen der Vorschubfeder zurückzubewegen, so daß der Eintreibkanal völlig frei ist. In dieser Position des Rückstellgliedes kann der Eintreibstößel beliebig viele Schläge ausführen und mithin als Schlagwerkzeug eingesetzt werden, um z. B. besonders lange Befestigungsmittel in ein hartes oder festes Werkstück einzutreiben.

Die Sicherheitsrichtung des eingangs genannten Eintreibgerätes kann nicht zur Ausführung von Mehrfachschlägen verwendet werden. Solange der Werkstückabschnitt mit dem Werkstück in Eingriff ist, schiebt der Vorschieber nach jedem Eintreibschlag des Eintreibstößels ein neues Befestigungsmittel in den Eintreibkanal, so daß mit jedem Schlag ein weiteres Befestigungsmittel nachgeschoben wird. Da die Befestigungsmittel nicht ausgetrieben werden können, verklemmen sie im Eintreibkanal.

Die Ausbildung des erfindungsgemäßen Eintreibgerätes erfordert nur einen minimalen Mehraufwand und kann für beliebige Eintreibgeräte verwendet werden.

Es bieten sich verschiedene konstruktive Möglichkeiten zur Ausgestaltung und Anbringung des Rückstellgliedes an. Eine Ausgestaltung der Erfindung sieht hierzu vor, daß das Rückstellglied ein einteiliger Schieber ist, der gleitend am Magazin oder am Werkzeugabschnitt gelagert ist und einen nach außen weisenden Betätigungsabschnitt aufweist.

Besonders vorteilhaft ist die Verwendung eines Schiebers, wenn nach einer weiteren Ausgestaltung der Neuerung der Werkzeugabschnitt ein im Querschnitt U-förmiges Bauteil aufweist, das von vorn aufgesteckt ist und mit seinen Schenkeln seitlich gegen das Magazin anliegt, der Schieber an einem Schenkel gleitend gelagert ist und der Nocken durch eine Ausnehmung des Schenkels hindurchgeführt ist und sich in der Normalstellung in einer Ausnehmung des Steges des U-förmigen Bauteils befindet. Über die Ausnehmung im Schenkel bzw. Steg des U-förmigen Bauteils ist somit die Abdeckung der Eintreibkanals unterbrochen. In der Ruheposition des Schiebers wird diese Ausnehmung durch einen Abschnitt des Schiebers überdeckt, so daß von außen kein Gegenstand in den Eintreibkanal gelangen kann.

Durch Vorspannung der Vorschubfeder wird der Schieber bei einer Betätigung stets in die Ruhestellung vorgespannt. Es ist jedoch denkbar, bei Verwendung des Eintreibgeräts als Schlagwerkzeug den handbetätigten Schieber während dieses Vorgangs stets in der zurückgezogenen Stellung zu halten. Alternativ sieht hierzu eine Ausgestaltung der Erfindung vor, daß das Rückstellglied in der Arbeitsstellung durch Verrastung feststellbar ist. Die Verrastung ist nach einer weiteren Ausgestaltung der Erfindung durch die Vorschubkraft der Vorschubfeder nicht überwindbar, jedoch durch Handbetätigung lösbar.

Ein Ausführungsbeispiel der Erfindung wird nachfolgend anhand von Zeichnungen näher erläutert.
Figur 1 zeigt in Seitenansicht schematisch den vorderen unteren Teil eines erfindungsgemäßen Eintreibgerätes.
Figur 2 zeigt einen Schnitt durch die Darstellung nach Fig. 1 mit Draufsicht auf das Rückstellglied.
Figur 3 zeigt eine Draufsicht auf einen Schieber des Eintreibgerätes nach Fig. 1.
Figur 4 zeigt eine Seitenansicht des Schiebers nach Fig. 3.
Figur 5 zeigt eine Druntersicht des Schiebers nach Fig. 3.
Figur 6 zeigt eine andere Seitenansicht des Schiebers nach Fig. 3.

Beim nicht gezeigten Gehäuse eines Naglers, z. B. eines Elektronaglers, ist ein Werkzeugabschnitt 10 angebracht, in dem ein Eintreibkanal 11 geformt ist. Der Eintreibkanal führt einen Eintreibstößel 12, der entsprechend im Gehäuse gelagert und mittels einer Magnetspule angetrieben wird. Der Werkzeugabschnitt 10 wird im wesentlichen von einem im Querschnitt U-förmigen Teil 13 gebildet, das von vorn aufgesteckt ist und einen Steg 14, sowie Schenkel 15, 16 besitzt. Vom Bauteil 13 wird ein Magazin 17 für U-Klammern 18 aufgenommen. Die Schenkel der Klammern 18 sind verhältnismäßig lang. Die stabförmig auf einem nicht gezeigten Träger aufgereihten Klammern 18 werden mit Hilfe eines nicht gezeigten Vorschiebers, der durch eine nicht gezeigte Feder vorgespannt ist, in Richtung Schußkanal 11 vorgeschoben. In Ruhestellung befindet sich der Eintreibstößel 12 normalerweise außerhalb des Eintreibkanals 11, so daß die jeweils vorderste Klammer sich bereits im Eintreibkanal befindet, wenn das Eintreibgerät betätigt wird.

Wie man aus Fig. 2 erkennt, liegt der Steg 14 des Bauteils 13 gegen die Stirnseite des Magazins 17, während die Schenkel 15, 16 gegen die Außenseite des Magazins 17 anliegen. Am Schenkel 15 des Bauteils 10 ist ein Schieber 19 gelagert. Er besitzt einen klotzförmigen Betätigungsabschnitt 20, an dem nach vorn ein L-förmiger Nocken 21 angeformt ist, dessen senkrecht zum Magazin 17 verlaufender Schenkel über eine Ausnehmung 22 im Schenkel 15 und eine Ausnehmung 23 in der Wand des Magazins 17 in das Magazin hineinsteht. In der gezeigten Position des Schiebers 19 werden die Klammern 18 entgegen der Vorschubrichtung vor dem Schußkanal 11 gehalten, so daß der Eintreibstößel 12 beliebig viele Schläge ausführen kann, ohne daß eine Klammer 18 ausgetrieben wird. In der hier nicht gezeigten Ruheposition ist der Schieber 19 weiter nach vorn geschoben, so daß der senkrecht zum Magazin 17 verlaufende Abschnitt des Nockens 21 sich innerhalb einer Ausnehmung 24 im Steg 14 befindet. Dadurch ist der Nocken 21 ebenfalls außerhalb des Eintreibkanals, und das Eintreibgerät kann in üblicher Weise betrieben werden.

Eine mögliche Ausgestaltung des Schiebers 19 ist in den Figuren 3 bis 6 dargestellt. Man erkennt, daß außer dem Nocken 21 seitlich in Höhe des Nockens 21 zwei Leisten 25, 26 angeformt sind, welche die in den Figuren 1 und 2 nicht dargestellte Öffnung im Schenkel 15 hintergreifen, um eine Schieber- und Schlittenwirkung zu erzielen. Auf der dem Nocken 21 gegenüberliegenden Seite ist ferner ein Ansatz 27 geformt mit einer kleinen Nase 28, dessen Richtung der des senkrechten Schenkels des Nockens 21 entgegengesetzt ist. Der Nocken 28 dient zu Rastzwecken, um den Schieber 19 in der in Fig. 2 gezeigten Position zu halten und einen Einsatz des Eintreibgerätes als Schlaggerät zu ermöglichen.

Der in den Figuren 3 bis 6 dargestellte Schieber ist einteilig aus Kunststoff geformt, wobei der Betätigungsabschnitt 20 hohl ist, wie aus Fig. 5 zu erkennen.

## Patentansprüche

1. Eintreibgerät für Befestigungsmittel, insbesondere für Klammern, Nägel usw., mit einem Gehäuse, in dem ein kraftgetriebener Eintreibstößel (12) angeordnet ist, einem am Gehäuse angeordneten Werkzeugabschnitt (13), der einen Eintreibkanal (11) enthält, in dem der Eintreibstößel (12) während des Eintreibvorgangs geführt ist, einem Magazin (17) für die Befestigungsmittel, in dem die Befestigungsmittel mit Hilfe eines durch eine Feder vorgespannten Vorschiebers in Richtung Eintreibkanal (11) vorgeschoben werden, und einem von einem Betätigungsabschnitt (20) betätigbaren Rückstellglied (19), das mit einem Nocken (21) in eine Ausnehmung (24) des Werkzeugabschnitts (13) hineinsteht, wobei der Nocken (21) in einer ersten Stellung des Rückstellgliedes (19) auf der dem Magazin (17) gegenüberliegenden Seite außerhalb des Eintreibkanals (22) liegt und den Vorschub des jeweils vorderen Befestigungsmittels in den Eintreibkanal (22) freigibt und in der zweiten Stellung am jeweils vorderen Befestigungsmittel angreift und seinen Vorschub in den Eintreibkanal (22) verhindert, dadurch gekennzeichnet, daß die erste Stellung des Nockens (21) seine Normalstellung ist, daß der Nocken durch den handbetätigten Betätigungsabschnitt (20) in die zweite Stellung bringbar ist, und der Nocken in der zweiten Stellung den Eintreibkanal (21) für eine beliebige Zahl von Eintreibschlägen des Eintreibstößels (12) ebenfalls freigibt.

2. Eintreibgerät nach Anspruch 1, dadurch gekennzeichnet, daß das Rückstellglied ein einteiliger Schieber (19) ist, der gleitend am Magazin (17) oder am Werkzeugabschnitt (10) gelagert ist und einen nach außen weisenden Betätigungsabschnitt (20) aufweist.

3. Eintreibgerät nach Anspruch 2, dadurch gekennzeichnet, daß der Werkzeugabschnitt (10) ein im Querschnitt U-förmiges Bauteil (13) aufweist, das von vorn aufgesteckt ist und mit seinen Schenkeln (15, 16) seitlich gegen das Magazin (17) anliegt, der Schieber (19) an einem Schenkel (15) gleitend gelagert ist und der Nocken (21) durch eine Ausnehmung (22) des Schenkels (15) hindurchgeführt ist und sich in der Normalstellung in einer Ausnehmung (24) des Steges (14) des U-förmigen Bauteils (13) befindet.

4. Eintreibgerät nach einem der Ansprüche 1 bis 3, dadurch gekennzeichnet, daß das Rückstellglied (19) in der Arbeitsstellung durch Verrastung feststellbar ist.

5. Eintreibgerät nach Anspruch 4, dadurch gekennzeichnet, daß die Verrastung durch die Vorschubkraft der Feder am Vorschieber nicht überwindbar, jedoch durch Handbetätigung lösbar ist.

6. Eintreibgerät nach einem der Ansprüche 2 bis 5, dadurch gekennzeichnet, daß der Schieber (19) einteilig aus Kunststoff geformt ist.

## Claims

1. A fastener driving tool for fastening means, in particular for staples, nails, etc., comprising a housing with a power-driven driving plunger (12) arranged therein, a tool portion (13) arranged at the housing comprising a driving channel (11) with the driving plunger (12) guided therein during the driving operation, a magazine (17) for the fastening means with the fastening means advanced therein with the aid of a spring-biased feeder in the direction of the driving channel (11), and a reset member (19) adapted to be actuated by an actuation portion (20) and having a cam (21) projecting into a recess (24) of the tool portion (13), said cam (21) with the reset member (19) in a first position being disposed on the side opposite the magazine (17) outside the driving channel (22) and releasing the advance of the respective foremost fastening means into the driving channel (22) and in the second position engages at the respective foremost fastening means preventing the advance thereof into the driving channel (22), characterized in that the first position of the cam (21) is its normal position, the cam being adapted to be brought into the second position by the manually operated actuation portion (20) and said cam in the second position likewise releasing the driving channel (21) for any number of driving beats of the driving plunger (12) that may be desired.

2. A driving tool according to claim 1, characterized in that the reset member is a one-piece slide (19) which is slidably supported at the magazine (17) or at the tool portion (10) and comprises an outward pointing actuation portion (20).

3. A driving tool according to claim 2, characterized in that the tool portion (10) comprises a structural member (13) which is U-shaped in cross section and is slipped on from the front to have its legs (15, 16) disposed laterally in close contact against the magazine (17), the slide (19) being slidably supported at one leg (15) and the cam (21) being passed through a recess (22) of the leg (15) and when in its normal position being disposed in a recess (24) of the web (14) of the U-shaped structural member (13).

4. A driving tool according to any one of the claims 1 to 3, characterized in that the reset member (19) is adapted to be located in its working position by arresting engagement.

5. A driving tool according to claim 4, characterized in that the arresting engagement cannot be overcome by the feeding power of the spring at the feeder, but may be released by manual operation.

6. A driving tool according to any one of the claims 2 to 5, characterized in that the slide (19) is formed in one piece of synthetic material.

## Revendications

1. Outil pour enfoncer des attaches, en particulier des agrafes, clous et analogues, comprenant un boîtier, dans lequel est disposé un marteau d'enfoncement (12) mû par un moyen moteur, une partie d'outil (13), disposée contre le boîtier et contenant un canal de chasse (11) dans lequel le marteau est guidé pendant l'opération d'enfoncement, un magasin (17) pour contenir les attaches, dans lequel celles-ci sont avancées à l'aide d'un poussoir d'avance précontraint par un ressort en direction du canal de chasse (11), et un organe d'arrêt (19) actionnable par une portion d'actionnement (20), ledit organe entrant par un ergot (21) dans un évidement (24) de la partie d'outil (13), cet ergot (21) se trouvant, dans une première position de l'organe d'arrêt (19), à l'extérieur du canal de chasse et du côté opposé au magasin par rapport audit canal, libérant l'avancement de celle des attaches qui est située la plus en avant dans le canal de chasse (22), alors que, dans une seconde position de l'organe d'arrêt, l'ergot est en contact avec ladite attache située la plus en avant et l'empêche d'avancer vers le canal de chasse, caractérisé en ce que la première position de l'ergot (21) est sa position normale, en ce que l'ergot peut être amené dans la deuxième position à l'aide de la portion d'actionnement (20) actionnée à la main et en ce que, dans la deuxième position, l'ergot libère également le canal de chasse (21) pour un nombre quelconque de frappe d'enfoncement du marteau d'enfoncement (12).

2. Outil d'enfoncement selon la revendication 1, caractérisé en ce que l'organe d'arrêt est un poussoir (19) d'une pièce, qui repose avec coulissement contre le magasin (17) ou contre la partie d'outil (10) et qui comporte une portion d'actionnement (20) dirigée vers l'extérieur.

3. Outil d'enfoncement selon la revendication 2, caractérisée en ce que la partie d'outil (10) comporte une pièce (13) en forme de U en section transversale, qui est enfilée par l'avant et qui s'applique latéralement par ses branches (15, 16) contre le magasin (17), le poussoir (19) repose avec coulissement contre une branche (15), et l'ergot (21) passe dans un évidement (22) de la branche (15), et se trouve, dans la position normale, dans un évidement (24) de l'âme (14) de la pièce (13) en forme de U.

4. Outil d'enfoncement selon l'une des revendications 1 à 3, caractérisé en ce que l'organe d'arrêt (19) peut être fixé par un arrêt dans la position de travail.

5. Outil d'enfoncement selon la revendication 4, caractérisé en ce que l'arrêt ne peut être déplacé par la forme d'avancement du ressort agissant sur le poussoir d'avance, mais est libérable par un actionnement à la main.

6. Outil d'enfoncement selon l'une des revendications 2 à 5, caractérisé en ce que le poussoir (19) est d'une seule pièce, en matière synthétique.
